# EUROPÄISCHE PATENTSCHRIFT

(11) **EP 0 702 586 B1**
(45) Veröffentlichungstag und Bekanntmachung des Hinweises auf die Patenterteilung: **30.07.1997**
(21) Anmeldenummer: 94915466.0
(22) Anmeldetag: 18.05.1994
(51) Int. Cl.: A63C 5/12

(54) **VERFAHREN ZUR HERSTELLUNG EINES SKIS**
PROCESS FOR PRODUCING A SKI
PROCEDE DE FABRICATION D'UN SKI

(30) Priorität: 09.06.1993 AT 1117/93; 23.02.1994 AT 365/94
(43) Veröffentlichungstag der Anmeldung: 27.03.1996
(73) Patentinhaber: KÄSTLE AKTIENGESELLSCHAFT, A-6845 Hohenems (AT)
(72) Erfinder: METZLER, Ullrich, A-6850 Dornbirn (AT); NACHBAUR, Rainer, 6833 Fraxern (AT)
(74) Vertreter: Torggler, Paul, Dr.
(86) Internationale Anmeldenummer: AT9400068
(87) Internationale Veröffentlichungsnummer: WO9428985

(56) Entgegenhaltungen:
- EP-A- 0 428 886
- EP-A- 0 430 824
- EP-A- 0 526 353

## Beschreibung

Die Erfindung bezieht sich auf ein Verfahren zur Herstellung eines Skis, vorzugsweise Alpinskis, mit einer unteren Baugruppe, bestehend im wesentlichen aus Stahlkanten, Laufsohle und Untergurt, einer oberen Baugruppe, bestehend im wesentlichen aus Obergurt und Kern, und mit einer Deckfolie, welche die obere Baugruppe des Skikörpers einstückig umhüllt.

Skier dieser Bauweise werden in zunehmendem Maße hergestellt und als "Schalenski" oder "Cap-Ski" bezeichnet. Bei der Herstellung eines Schalenskis erfolgt die Formgebung üblicherweise im Formhohlraum einer aus Unterform und Oberform bestehenden Form.

Es sind bereits verschiedene Vorschläge für das Herstellungsverfahren derartiger Schalenskier bekannt geworden, beispielsweise die Methode, auf einen Ski-Rohling (der die tragende Konstruktion des Skis darstellt) eine Kunststoff-Umhüllung im RIM-Verfahren (Reaction-Injection-Molding) aufzuformen. Das Dekor muß in diesem Fall auf die dreidimensional gestaltete Skioberseite nachträglich aufgebracht werden (AT-B 390 196). Gemäß einem anderen bekannten Vorschlag wird in einer eigens dafür vorgesehen Form ein schalenförmiger Oberteil aus gegebenenfalls faserverstärktem Kunststoff mit flanschartigen Seitenrändern hergestellt, und zwar entweder zusammen mit dem Skikern oder bloß als Schale, wobei der so vorgefertigte Skioberteil mit dem ebenfalls vorgefertigten Skiunterteil verbunden wird. Wurde der Skioberteil vorerst nur als Schale gefertigt, wird nach dem Verbinden mit dem Skiunterteil der hiedurch gebildete eingeschlossene Leerraum unter Bildung eines Skikernes ausgeschäumt. Für das Dekor des Skis ist vorzugsweise eine gesonderte, auf die Schale aufgebrachte Dekorschicht vorgesehen (EP-A 0 394 835).

Wiederum ein anderes bekanntes Verfahren sieht vor, daß das mehrlagige Schalenmaterial in ebener Konfiguration auf den Formhohlraum einer Unterform aufgelegt wird, wobei die Randbereiche des ebenen Schalenmaterials vorerst seitlich über den Formhohlraum überstehen, worauf das Schalenmaterial mit Hilfe des vorgefertigten Skikerns in den Formhohlraum gepreßt und hiedurch die Schale in die endgültige Form gebracht wird und schließlich mit dem Skiunterteil verbunden, z.B. verklebt wird (DE-C 38 03 483). Ein weiterer bekannter Vorschlag besteht darin, daß eine schmiegsame dünnwandige Folie aus Kunststoff in den Formhohlraum einer Oberform derart eingebracht wird, daß sich die Folie an die Wandung des Formhohlraumes anschmiegt; hierauf wird die so ausgekleidete Oberform auf die Unterform, die die tragende Skikonstruktion aufnimmt, aufgesetzt und der verbleibende Hohlraum mit Schaumstoff ausgefüllt. Das Dekor kann auf die Deckfolie vor oder nach Durchführung dieses Verfahrens aufgebracht werden (EP-A 0 498 963). Bekannt ist es ferner, in die Vertiefung der Unterform die Bauteile einer unteren Baugruppe des Skis (Laufsohle, Untergurt, Stahlkanten) einzulegen, darüber in vorgeformter aufgewölbter Form das aus einer Dekorfolie, einer Verstärkungsschicht und einer Dichtungsschicht bestehende Hüllenmaterial aufzusetzen, wobei nach dem Schließen der Form das mehrschichtige Hüllenmaterial und Schichten der unteren Baugruppe im Randspalt zwischen Oberform und Unterform zu liegen kommen und aus diesem Randspalt beim Injizieren des Schaumstoffes bzw. von schaumbildenden Komponenten gezogen werden (EP-A 0 430 824,FR-A 2 678 543).

Aufgabe der Erfindung ist es, eine derartige Schalenski-Herstellung zu verbessern und gegenüber den bekannten Ausgestaltungen solcher Verfahren zu vereinfachen.

Das erfindungsgemäße Verfahren erfolgt ebenfalls in bekannter Weise unter Verwendung einer aus Unterform und Oberform bestehenden Form und besteht darin,daß die gegebenenfalls mit einem Dekor und/oder einer äußeren Schutzfolie versehene Deckfolie aus Kunststoff in ebener Konfiguration auf einer ihrer Seiten mit mindestens einer Verstärkungsschicht aus festigkeitsmäßig tragendem Werkstoff zu einem Schalen-Verbund-Material verbunden wird, worauf die Deckfolie mit der nach unten gerichteten Verstärkungsschicht auf die Unterform aufgelegt wird, in deren Vertiefung die Bauteile der unteren Baugruppe des Skis (Laufsohle, Untergurt, Stahlkanten) eingelegt sind, wobei die Seitenränder der Deckfolie die Seitenränder der Vertiefung der Unterform überragen, worauf ferner die Oberform mit einem der Seiten- und Oberflächenkontur des Skikörpers entsprechenden Formhohlraum auf die Unterform aufgesetzt wird und die überstehenden Ränder des Schalen-Verbund-Materials in einem Randspalt zwischen Oberform und Unterform, ohne eingeklemmt zu sein, positioniert werden, worauf schließlich zwischen Verstärkungsschicht und unterer Baugruppe des Skis Schaumstoff, gegebenenfalls in Form von schaumstoffbildenden Komponenten injiziert wird, wobei die im Randspalt zwischen Oberform und Unterform befindlichen Randzonen des Schalen-Verbund-Materials zumindest teilweise aus dem Randspalt gezogen werden und sich das Schalen-Verbund-Material an die Forminnenwandung der Oberform anlegt.

Während beim Stand der Technik (EP-A 430 824, FR-A 2 678 543) sich auch ein Teil der unteren Baugruppe des Skis in den Randspalt zwischen Oberform und Unterform erstreckt, füllt beim erfindungsgemäßen Verfahren allein das Schalen-Verbund-Material den Randspalt.

Beim erfindungsgemäßen Verfahren braucht keine Dehnung bzw. Reckung und keine Verzerrung des gegebenenfalls auf der Deckfolie angebrachten Dekors einzutreten. Da ferner beim erfindungsgemäßen Herstellungsverfahren kein vorgeformter Kern zur Anwendung kommt, sondern der Schaumstoffkern injiziert wird, und außerdem die Schale nicht vorgeformt werden muß, ergibt sich eine besonders einfache und rationelle Herstellungsweise, die für die unterschiedlichsten dreidimensionalen Gestaltungen des Skis geeignet ist.

Vorzugsweise wird mit der Deckfolie eine ein- oder mehrlagige Verstärkungsschicht verbunden, deren Breite kleiner als die der Deckfolie ist, so daß die seitlichen Ränder des so gebildeten Schalen-Verbund-Materials nur von der gegebenenfalls mit einer Schutzfolie versehenen Deckfolie gebildet werden, weshalb allein die Deckfolie, gegebenenfalls samt Schutzfolie, im Randspalt zwischen Oberform und Unterform spaltfüllend, ohne eingeklemmt zu sein, positioniert wird. Dadurch werden günstige Verhältnisse für die Spaltabdichtung zum Formhohlraum hin geschaffen.

Die Deckfolie aus Kunststoff muß eine hinreichende Schmiegsamkeit aufweisen, soll daher eine relativ geringe Dicke, z.B. von weniger als 1,0 mm, vorzugsweise von etwa 0,5 mm, aufweisen und soll aus einem Kunststoffmaterial mit einem Elastizitätsmodul unter 5000 N/mm², vorzugsweise von 1000 N/mm² bis 3000 N/mm² bestehen. In diesen Bereich fallen unverstärkte, vorzugsweise thermoplastische Kunststoffe wie z.B. ABS-Copolymere oder Polyamid.

Die gegebenenfalls auf der Außenseite der Deckfolie angeordnete Schutzfolie kann z.B. eine leicht abziehbare selbstklebende Polyäthylenfolie mit einer Dicke von etwa 0,1 mm sein. Die Schutzfolie wird nach der Fertigstellung des Skis von der nunmehr schalenförmig geformten Deckfolie abgezogen.

Als festigkeitsmäßig tragender Werkstoff für die mit der Deckfolie in noch ebener Konfiguration zu verbindende, als Obergurt wirkende Verstärkungsschicht kommt z.B. ein faserverstärkter Kunststoff in Betracht, wobei der Kunststoff beim Verbinden der Schicht mit der Deckfolie (z.B. durch Verkleben) schon ausgehärtet sein kann. Statt dessen kann man aber die Schicht aus faserverstärktem Kunststoff zunächst als Prepreg mit der Deckfolie verbinden, wobei dann mit dem Aushärten des bei geschlossener Form injizierten Schaumstoffes gleichzeitig auch das Aushärten des Prepregs erfolgt. Der Vorteil der Verwendung von Prepregs liegt in deren Schmiegsamkeit. Übrigens kann auch die Untergurtschicht der unteren Baugruppe als Prepreg in die Unterform eingelegt werden. Die mit der Deckfolie verbundene Verstärkungsschicht und/oder die Untergurtschicht kann aber grundsätzlich auch eine Metallschicht sein, vorzugsweise aus einer Aluminiumlegierung, oder einer Doppel- bzw. Mehrfachschicht aus Metall und/oder faserverstärktem Kunststoff.

Die mit der Verstärkungsschicht verbundene Deckfolie wird entweder zumindest annähernd eben oder (ohne besondere Vorformung) so auf die noch offene Unterform aufgelegt, daß sich die Ränder der Folie an Vorsprüngen auf den seitlichen Schließflächen der Unterform abstützen, wobei der Abstand zwischen dem Vorsprung (bzw. den Vorsprüngen) der linken Schließfläche und dem Vorsprung (bzw. den Vorsprüngen) der rechten Schließfläche kleiner ist als die Breite der Deckfolie, so daß die Deckfolie gezwungen wird, sich aufzuwölben. Dadurch bildet sich nach dem Schließen der Form zwischen der in die Unterform eingelegten unteren Baugruppe des Skis und der mit der Verstärkungsschicht verbundenen Deckfolie schon ein gewisser Hohlraum, der das Injizieren des Schaumstoffes erleichtert.

Der injizierte Schaumstoff kann z.B. ein Schaumstoff auf Polyurethan-Basis sein und im ausgehärteten Zustand eine Dichte von vorzugsweise 0,3 bis 0,7 g/cm³ aufweisen. Vorzugsweise wird ein Integral-Hartschaumstoff verwendet, der beim Aushärten verdichtete Randzonen bildet. Diese verdichteten Randzonen weisen eine Dichte von etwa 1 g/cm³ und mehr auf, wobei die Dichte in jenen Randzonenbereichen höher ist, die sich näher den aufgeheizten Formwänden der Herstellungsform befinden.

Die zur Durchführung des erfindungsgemäßen Verfahrens dienende Vorrichtung besteht neben Arbeitsstationen zum Zurichten und Bedrucken der Deckfolie sowie zum Verbinden der Verstärkungsschicht mit der Deckfolie im wesentlichen aus einer zweiteiligen aufheizbaren Form, wobei die Unterform eine Vertiefung zur Aufnahme der Bauteile der unteren Baugruppe des Skis (Laufsohle, Untergurt, Stahlkanten) aufweist und der Formhohlraum der Oberform entsprechend der dreidimensionalen Seiten- und/oder Oberflächenkontur des Skis gestaltet ist. Dies entspricht im Prinzip dem bekannten Stand der Technik.

Eine erfindungsgemäße Weiterbildung besteht darin, daß die seitlichen Schließflächen der Unterform und Oberform so gestaltet sind, daß sich bei geschlossener Form in jenem Bereich der Schließflächen, der die Randzonen der Deckfolie aufnimmt, ein durch Anschläge begrenzter Spalt bildet, dessen Höhe etwa gleich der Dicke des Schalen-Verbund-Materials, vorzugsweise allein der Deckfolie (gegebenenfalls samt Schutzfolie) ist.

Gegebenenfalls in Verbindung mit den spaltbildenden Anschlagflächen an den Schließflächen der Unterform können an den Schließflächen der Unterform nach oben ragende Vorsprünge ausgebildet sein, an denen sich beim Aufsetzen der Deckfolie auf die Unterform die Ränder der in gewölbten Zustand gebrachten Deckfolie zur vorübergehenden Erhaltung der Wölbung abstützen können.

Während sich an den dem Formhohlraum benachbarten Bereich der Schließflächen der Formhälften bei geschlossener Form ein Spalt für die Deckfolie bzw. dem Schalen-Verbund-Material bildet, sollen die außen liegenden Randbereiche der Schließflächen der Formhälften bei geschlossener Form dichtend aufeinanderliegen, wobei es von Vorteil ist, wenn an den äußeren Randbereichen der Schließflächen der Unterform und/oder Oberform gesonderte Dichtungsstreifen aus elastisch deformierbarem Material, z.B. aus elastomerem Kunststoff angeordnet sind.

Durch das erfindungsgemäße Herstellungsverfahren wird eine Skikonstruktion ermöglicht, die sich durch ein Minimum an funktionellen Bauteilen auszeichnet, nämlich mit einer unteren Baugruppe, bestehend vorzugsweise aus Laufsohle, Untergurt und gegebenen-falls Stahlkanten, ferner einer oberen Baugruppe, bestehend vorzugsweise aus Obergurt und Kern sowie aus einer Deckfolie, wobei die gegebenenfalls mit einem Dekor versehenen Deckfolie aus Kunststoff, die über der unteren Baugruppe liegenden Bauteile, vorzugsweise im ungereckten Zustand, schalenförmig umhüllt sowie mindestens eine mit der Innenseite der Deckfolie verbundenen Verstärkungsschicht trägt, und zwischen der Deckfolie bzw. der Verstärkungsschicht und der unteren Baugruppe ein injizierter Schaumstoffkern ausgebildet ist, Gemäß einer vorteilhaften Ausführungsform der Erfindung kann vorgesehen sein, daß der ausgehärtete Schaumstoff einen Spalt zwischen der seitlichen Unterkante des aus Deckfolie und Verstärkungsschicht bestehenden Schalen-Verbund-Materials, vorzugsweise der seitlichen Unterkante der Deckfolie und der Oberseite der unteren Baugruppe, vorzugsweise der Oberseite der Stahlkante, stegbildend füllt.

Wenn der Schaumstoffkern aus einem Integral-Hartschaum mit verdichteten Randzonen besteht, dann befindet sich auch der im Spalt zwischen der seitlichen Unterkante des Schalen-Verbund-Materials und dem seitlichen Randbereich der Oberseite der unteren Baugruppe vorhandene Schaumstoff im verdichteten Zustand. Dies ist deshalb vorteilhaft, weil das in den erwähnten Spalt eingedrungene Schaumstoffmaterial außenseitig freiliegt und daher äußeren Einflüssen sowie auch einem allfälligen Schleifvorgang der Seitenkanten des Skis ausgesetzt ist.

Bei einem, im wesentlichen rechteckigen oder trapezförmigen Skiquerschnitt ist die Breite der Verstärkungsschicht zweckmäßig im wesentlichen gleich oder etwas kleiner als die Breite der Oberseite des Skis, sodaß bei mittiger Anbringung der Verstärkungsschicht auf der Deckfolie die Verstärkungsschicht sich bloß über die Breite der Oberseite des Skis erstreckt und nicht auch in den Bereich der Seitenwangen hineinragt, wobei auch letzeres ebenso möglich wäre wie eine außermittige (asymmetrische) Anordnung der Verstärkungsschicht an der Deckfolie.

Die Erfindung wird nachstehend anhand der Zeichnungen durch Ausführungsbeispiele näher erläutert.

Fig. 1 zeigt im Querschnitt die Deckfolie mit Verstärkungsschicht in ebener Konfiguration. Fig. 2 bis 4 zeigen im Querschnitt die Herstellungsform mit den eingelegten Skibauteilen in verschiedenen Stadien des Verfahrens. Fig. 5 zeigt eine Ausführungsvariante in einem der Fig. 2 entsprechenden Verfahrensstadium. Fig. 6 und 7 zeigen eine weitere Ausführungsvariante, wobei in Fig. 6 die Herstellungsform mit eingelegten Skibauteilen und in Fig. 7 der fertige Ski im Querschnitt dargestellt ist.

Nach dem erfindungsgemäßen Verfahren wird zunächst in ebener Konfiguration eine Deckfolie 1 aus Kunststoff, die üblicherweise mit einem Dekor versehen sein wird, auf einer Seite mit (mindestens) einer Verstärkungsschicht 2 verbunden. Die Deckfolie 1 kann z.B. aus ABS oder Polyamid bestehen. Vor der Aufbringung des Dekors kann die Deckfolie transparent sein und wird dann, z.B. im Siebdruck, vorzugsweise auf der beim fertigen Ski innen liegenden Seite, bedruckt. Die Folienstärke kann z.B. 0,2 - 1,0 mm, vorzugsweise 0,5 - 0,6 mm, betragen. Die Deckfolie 1 muß eine der nachfolgenden Verformung entsprechende ausreichende Länge und Breite aufweisen. Die Deckfolie kann eine einheitliche, aus einem einzigen Kunststoff bestehende Folie sein oder aus Bereichen unterschiedlicher oder unterschiedlich gefärbter Kunststoffe bestehen, die untereinander stoffschlüssig miteinander verbunden sind. Im Verarbeitungszustand ist aber auch eine auf diese Weise zusammengesetzte Deckfolie einstückig.

Die mit der Deckfolie 1 zu verbindende Verstärkungsschicht 2 kann z.B. aus faserverstärktem Kunststoff bestehen, wobei der Kunststoff beim Verbinden (Verkleben) der Verstärkungsschicht 2 mit der Deckfolie 1 bereits ausgehärtet sein kann. Es ist aber grundsätzlich auch möglich, ein Prepreg als Verstärkungsschicht mit der Deckfolie 1 zu verbinden. Die Breite der Verstärkungsschicht 2 ist im dargestellten Fall wesentlich geringer als die Breite der Deckfolie 1 und mittig auf der Deckfolie 1 angeordnet.

Die Deckfolie 1 mit der Verstärkungsschicht 2 wird sodann, wie aus Fig. 2 ersichtlich, auf die Unterform 3 aufgelegt, und zwar im dargestellten Fall so, daß sich die Ränder der Deckfolie 1 an Vorsprüngen 4 auf den seitlichen Schließflächen 5 der Unterform 3 abstützen und dabei die Deckfolie 1 samt Verstärkungsschicht 2 in eine aufgewölbte Form zwingen.

In der Vertiefung 6 der Unterform 3 sind die Bauteile der unteren Baugruppe des Skis, nämlich die Laufsohle 7 (z.B. aus Polyäthylen), der Untergurt 8 (z.B. aus faserverstärktem Kunststoff oder Metall) und die Stahlkanten 9 eingelegt worden. Die Bauteile der unteren Baugruppe 7,8,9 können vor dem Einlegen in die Vertiefung 6 der Unterform 3 bereits miteinander verbunden (verklebt) sein.

In Fig. 2 ist auch die Oberform 10 dargestellt, wobei aber die beiden Formhälften 3,10 noch nicht geschlossen sind. Die Oberform 10 weist im Bereich ihrer seitlichen Schließflächen 11 Ausnehmungen 12 auf, die zur Aufnahme der Vorsprünge 4 der Unterform 3 dienen. Sowohl die Schließflächen 5 der Unterform 3 als auch die Schließflächen 11 der Oberform 10 weisen am äußersten Rand Dichtungsstreifen 13 bzw. 14 auf, die aus einem elastisch nachgiebigen Material, z.B. aus einem elastomeren Kunststoff, bestehen.

Beim Schließen der Form, wie in Fig. 3 dargestellt, kommen die seitlichen Randzonen der Deckfolie 1 innerhalb der Vorsprünge 4 in einem dort gebildeten Spalt zwischen den Schließflächen 5 und 11 der Unterform 3 und der Oberform 10 zu liegen. Die Höhe des Spaltes ist durch Anschläge bestimmt. Die Spaltstärke ist so zu bemessen, daß die Randzonen der Deckfolie 1 den Spalt gerade ausfüllen, jedoch im Spalt nicht unverrückbar eingeklemmt sind. Die Deckfolie 1 mit der Verstärkungsschicht 2 befindet sich in diesem Zustand noch relativ schlaff im Formhohlraum.

Nunmehr wird zwischen der Deckfolie 1 bzw. der Verstärkungsschicht 2 und der unteren Baugruppe 7,8,9 ein Schaumstoff bzw. die Komponenten eines Schaumstoffes injiziert. Der Schaumstoff kann z.B. aus Polyurethan bestehen, wobei dann die zu injizierenden Komponenten aus Polyol, Isocyanat und einem Treibmittel bestehen. Durch die Injektion des Schaumstoffes wird die Deckfolie 1 samt der Verstärkungsschicht 2 gegen die Wandung des Formhohlraumes der Oberform 10 gedrängt, wobei die im Randspalt zwischen Oberform 10 und Unterform 3 befindlichen Randzonen der Deckfolie 1 zumindest teilweise aus dem Randspalt gezogen werden. Dadurch kann sich die Deckfolie 1 ohne Streckung (Dehnung) und ohne Verzerrung des gegebenenfalls auf der Deckfolie 1 angebrachten Dekors an die Forminnenwandung der Oberform 10 anlegen. Der injizierte Schaumstoff bildet den Kern 15 des Skis, das polymere Material des Schaumstoffes dient aber auch als "Klebstoff" zur Verbindung der einzelnen Schichten, z.B. auch der Bauteile 7,8,9 der unteren Baugruppe untereinander, falls diese nicht schon vorher verklebt worden sind. Die bei der Reaktion der Komponenten des injizierten Schaumstoffes erzeugte Wärme und der vom expandierenden Schaumstoff ausgeübte Druck schafft, wenn nötig, auch die Aushärtebedingungen für den Kunststoff der Verstärkungsschicht 2, falls die Verstärkungsschicht ursprünglich als Prepreg (also mit noch nicht vollständig ausgehärtetem Kunststoff) mit der Deckfolie 1 verbunden wurde.

Nach dem Öffnen der Form werden die über die Außenflächen der Stahlkanten 9 noch überstehenden Ränder der Deckfolie 1 abgeschnitten.

Bei der Ausführungsvariante nach Fig. 5, die die Unterform 3 und Oberform 10 samt eingelegten Skibauteilen in einem der Fig. 2 entsprechenden Stadium zeigt, weisen die Schließflächen 5 der Unterform 3 keine den Vorsprüngen 4 der Fig. 2 entsprechende Ausbildungen auf. Entsprechend fehlen auch die in Fig. 2 vorhandenen Ausnehmungen 12 in den Schließflächen 11 der Oberform. Wohl aber sind auch bei der Variante nach Fig. 5 die Schließflächen 4,11 so gestaltet, daß sich bei dann geschlossener Form ein Spalt bildet, in dem die Randzonen der Deckfolie 1 aufgenommen, aber nicht festgeklemmt werden. Bei der Ausführungsvariante nach Fig. 5 wird die Deckfolie 1 mit der Verstärkungsschicht 2 im wesentlichen in planer Form in die Unterform 3 eingelegt. Auch der Aufbau der unteren Baugruppe des Skis weicht in Fig. 5 gegenüber Fig. 2 bis 4 ab. Die untere Baugruppe, deren Bauteile in die Vertiefung der Unterform 3 eingelegt sind, bestehen aus der Laufsohle 7, den Stahlkanten 9, einem Untergurt 8 und einer Zwischenschicht 15. Der Untergurt 8, z.B. aus Metall, liegt nicht zwischen den Kantenschenkeln, sondern auf diesem auf. Die Zwischenschicht kann aus festigkeitsmäßig tragendem Werkstoff oder bloß aus Holz oder unverstärktem Kunststoff bestehen.

Bei den dargestellten Ausführungsbeispielen weist der erfindungsgemäß hergestellte Ski im wesentlichen einen trapezförmigen Querschnitt auf. Die Breite der Verstärkungsschicht 2 wurde im dargestellten Fall so gewählt, da sich diese den Obergurt des Skis bildende Verstärkungsschicht ausschließlich im Bereich der Skioberseite befindet und nicht auch noch in die Seitenwangenbereiche des Skis hineinragt. Mit anderen Worten: bei den dargestellten Ausführungsbeispielen wird nur die Deckfolie 1 in Schalenform gebracht und nicht auch die Verstärkungsschicht 2. Als Ausführungsvariante des erfindungsgemäßen Verfahrens wäre aber auch der Fall denkbar, daß die Verstärkungsschicht 2 in der noch ebenen Konfiguration die gleiche Breite aufweist wie die Deckfolie 1, sodaß sich dann beim Schließen der Form (entsprechend Fig. 3) nicht bloß die Randzonen der Deckfolie 1, sondern auch die Randzonen der Verstärkungsschicht 2 im Spalt zwischen den Schließflächen 5,11 der Unterform 3 und Oberform 10 befinden. Bei dieser Ausführungsvariante muß der Spalt zwischen den Schließflächen 5,11 entsprechend der Dicke des Verbundes von Deckfolie 1 und Verstärkungsschicht 2 größer sein als bei dem in den Zeichnungen dargestellten Ausführungsbeispiel. Einfacher und auch funktionssicherer ist es freilich, wenn nur die Randzone der Deckfolie 1 im Spalt zwischen den Schließflächen 5,11 zu liegen kommt. Man wird daher auch dann, wenn man eine schalenförmig geformte Verstärkungsschicht wünscht, die Randzonen der Deckfolie von der Verstärkungsschicht freihalten.

Mit dem erfindungsgemäßen Verfahren kann man auch solche Ausführungsformen von Skiern herstellen, bei denen die Verstärkungsschicht sowohl über die Breite der Oberseite des Skis erstreckt als auch ganz oder teilweise in die Bereiche der Seitenwangen ragt (teilweise Schalenform der Verstärkungsschicht), wobei hier auch asymmetrische Ausbildungen bzw. Anordnungen der Verstärkungsschicht 2 in bezug auf die Längsmittelachse ds Skis möglich sind.

Der nach Fig. 1 bis 4 bzw. Fig. 5 hergestellte Ski weist die baulichen Merkmale jener Skikonstruktion auf, die neben dem Herstellungsverfahren und der Vorrichtung zur Herstellung eines Skis ebenfalls Gegenstand der vorliegenden Erfindung ist. Hinsichtlich der erfindungsgemäßen Kombination der baulichen Merkmale ist die Erfindung aber nicht unbedingt auf das erfindungsgemäße Herstellungsverfahren beschränkt, obwohl dieses Verfahren und die dargestellte erfindungsgemäße Skikonstruktion in einen sich gegenseitig fördernden Verhältnis stehen.

Bei der Ausführungsvariante nach Fig. 6 und 7 zeigt Fig. 6 die Oberform 3 und die Unterform 10 samt eingelegten Skibauteilen, wiederum in einem der Fig. 2 entsprechenden Stadium. Die Schließflächen 4, 11 sind so gestaltet, daß sich bei geschlossener Form zwischen den Schließflächen 4 und 11 beidseitig je ein Spalt 4 bildet, in dem die beidseitigen Randzonen der Deckfolien 1 aufgenommen, aber nicht festgeklemmt werden. Bei der Ausführungsvariante nach Fig. 6 wird die Deckfolie 1 mit der Verstärkungsschicht 2 in planer Form in die Unterform 3 eingelegt bzw. auf die in der Vertiefung 6 der Unterform 3 eingelegten Bauteile der unteren Baugruppe des Skis aufgelegt. Die Bauteile der unteren Baugruppe des Skis bestehen wiederum aus der Laufsohle 7, einem Untergurt 8 und den Stahlkanten 9.

Nach dem Schließen der Form 6 und dem Injizieren von Schaumstoff bzw. schaumstoffbildenden Komponenten zwischen der unteren Baugruppe des Skis und dem aus Deckfolie 1 und Verstärkungsschicht 2 bestehenden Schalen-Verbund-Material entsteht ein Ski, wie in Fig. 7 im Querschnitt dargestellt. Die obere Deckfolie 1 ist zu einer Schale geformt und trägt an ihrer inneren Oberseite die Verstärkungsschicht 2. Der injizierte Schaumstoff bildet den Kern 15 des Skis, wobei der Schaumstoff auch in allfällige Zwischenräume 16 der unteren Baugruppe 7,8,9 des Skis sowie in die seitlichen Spalte 17 zwischen der seitlichen Unterkante der Deckfolie 1 und der Oberseite der Stahlkanten 9 eindringt. Dieser Spalt ist in Fig. 7 überhöht dargestellt und muß in der Praxis nur eine Höhe von ungefähr 0,5 mm aufweisen. Das in die Spalte 17 eingedrungene Schaumstoffmaterial bildet dort einen spaltfüllenden Steg, der unteren Seitenränder der Schale bzw. der Deckfolie 1 mit den Stahlkanten 9 verbindet. Bei Verwendung von Integral-Hartschaum, der beim Aushärten eine verdichtete Randzone bildet, entsteht auch in den Spalten 17 eine verdichtete Struktur, d.h. jeweils ein Steg aus verdichtetem Schaumstoff.

Beim Ausführungsbeispiel nach Fig. 6 und 7 sind die Innenwände der Oberform 10 derart angeordnet und ausgebildet, daß die durch die Deckfolie 1 gebildete Schale beim fertigen Ski flanschartig ausgebogene untere Seitenränder bilden. Auch durch diese Maßnahme wird in Verbindung mit dem in die Spalte 17 eingedrungenen Schaumstoffmaterial eine gute Verbindung zwischen den unteren Seitenrändern der Schale bzw. der Deckfolie 1 und den Stahlkanten 9 gewährleistet.

Bei den dargestellten Ausführungsbeispielen wurde insbesondere auch aus Gründen der Einfachheit der Darstellung ein trapezförmiger Skiquerschnitt und entsprechend geformter Formhohlraum gewählt. Das erfindungsgemäße Verfahren läßt aber auch andere, z.B. nach oben gewölbte Querschnittsformen, ferner in Skilängsrichtung sich fast beliebig ändernde Querschnittsform zu.

Das erfindungsgemäße Verfahren und die erfindungsgemäße Konstruktion eignen sich vor allem für Alpinskier, können aber auf Langlaufskier oder andere Gattungen von Skiern bzw. skiähnlichen Geräten (z.B. "Snowboards") angewendet werden.

## Patentansprüche

1. Verfahren zur Herstellung eines Skis, vorzugsweise Alpinskis, mit einer unteren Baugruppe, bestehend im wesentlichen aus Stahlkanten (9), Laufsohle (7) und Untergurt (8), einer oberen Baugruppe, bestehend im wesentlichen aus Obergurt (2) und Kern (15), und mit einer Deckfolie (1), welche die obere Baugruppe des Skikörpers einstückig umhüllt, unter Verwendung einer aus Unterform (3) und Oberform (10) bestehenden Form, derart daß die gegebenenfalls mit einem Dekor und/oder einer äußeren Schutzfolie versehene Deckfolie (1) aus Kunststoff in ebener Konfiguration auf einer ihrer Seiten mit mindestens einer Verstärkungsschicht (2) aus festigkeitsmäßig tragendem Werkstoff zu einem Schalen-Verbund-Material (1,2) verbunden wird, worauf die Deckfolie (1) mit der nach unten gerichteten Verstärkungsschicht (2) auf die Unterform (3)aufgelegt wird, in deren Vertiefung (6) die Bauteile der unteren Baugruppe des Skis (Laufsohle, Untergurt, Stahlkanten) eingelegt sind, wobei die Seitenränder der Deckfolie (1) die Seitenränder der Vertiefung (6) der Unterform überragen, worauf ferner die Oberform (10) mit einem der Seiten- und Oberflächenkontur des Skikörpers entsprechenden Formhohlraum auf die Unterform (3) aufgesetzt wird und die überstehenden Ränder des Schalen-Verbund-Materials (1,2) in einem Randspalt zwischen Oberform (10) und Unterform (3), ohne eingeklemmt zu sein, positioniert werden, worauf schließlich zwischen Verstärkungsschicht (2) und unterer Baugruppe des Skis Schaumstoff (15), gegebenenfalls in Form von schaumstoffbildenden Komponenten injiziert wird, wobei die im Randspalt zwischen Oberform (10) und Unterform (3) befindlichen Randzonen des Schalen-Verbund-Materials (1,2) zumindest teilweise aus dem Randspalt gezogen werden und sich das Schalen-Verbund-Material (1,2) an die Forminnenwandung der Oberform (10) anlegt.

2. Verfahren nach Anspruch 1, dadurch gekennzeichnet, daß mit der Deckfolie (1) eine gegebenenfalls mehrlagige Verstärkungsschicht (2) verbunden wird, deren Breite kleiner als die der Deckfolie (1) ist und daß die seitlichen Ränder des so gebildeten Schalen-Verbund-Materials nur von der gegebenenfalls mit einer Schutzfolie versehenen Deckfolie (1) gebildet werden, so daß allein die Deckfolie (1), gegebenenfalls samt Schutzfolie, im Randspalt zwischen Oberform und Unterform spaltfüllend, ohne eingeklemmt zu sein, positioniert wird.

3. Verfahren nach Anspruch 1 oder 2, dadurch gekennzeichnet, daß die Verstärkungsschicht (2) aus faserverstärktem Kunststoff als Prepreg mit der im Ski nach unten gerichteten Seite der Deckfolie (1) verbunden wird und in diesem Zustand auf die Unterform (3) aufgelegt wird, und daß mit dem Aushärten des zwischen Verstärkungsschicht (2) und unterer Baugruppe des Skis injizierten Schaumstoffes auch das Aushärten der Prepregs erfolgt.

4. Verfahren nach einem der Ansprüche 1 bis 3, dadurch gekennzeichnet, daß die mit der Verstärkungsschicht (2) verbundene Deckfolie (1) in gewölbter Form auf die offene Unterform (3) aufgelegt wird, wobei sich die Ränder der Deckfolie (1) an Vorsprüngen (4) auf den seitlichen Schließflächen (5) der Unterform (3) abstützen.

5. Verfahren nach einem der Ansprüche 1 bis 3, dadurch gekennzeichnet, daß die mit der Verstärkungsschicht (2) verbundene Deckfolie (1) im wesentlichen in planer Form auf die offene Unterform (3) aufgelegt wird.

6. Verfahren nach einem der Ansprüche 1 bis 5, dadurch gekennzeichnet, daß zwischen der die Verstärkungsschicht (2) tragenden Deckfolie (1) und der unteren Baugruppe (7,8,9) des Skis ein Integral-Hartschaum bzw. dessen Komponenten injiziert wird.

7. Verfahren nach einem der Ansprüche 1 bis 6, dadurch gekennzeichnet, daß die Bauteile der unteren Baugruppe (7,8,9) des Skis so in die Unterform (3) eingelegt werden, daß ihre Oberseite in den seitlichen Randbereichen mit geringem Abstand unter den seitlichen Schließflächen (5) der Unterform (3) liegt.

8. Verfahren nach Anspruch 7, dadurch gekennzeichnet, daß die Stahlkanten (9) des Skis so in die Unterform (3) eingelegt werden, daß ihre Oberseite mit geringem Abstand unter den seitlichen Schließflächen (5) der Unterform (3) liegt.

9. Vorrichtung zur Durchführung des Verfahrens nach einem der Ansprüche 1 bis 8, bestehend aus einer einen Formhohlraum aufweisenden Form mit einer Unterform und einer über Schließflächen auf die Unterform aufsetzbaren Oberform, dadurch gekennzeichnet, daß die seitlichen Schließflächen (5,11) der Unterform (3) und/oder Oberform (10) bei geschlossener Form in jenem Bereich der Schließflächen (5,11), der die Randzonen der Deckfolie (1) aufnimmt, einen durch Anschläge begrenzten Spalt bilden, dessen Höhe etwa gleich der Dicke der seitlichen Ränder des Schalen-Verbund-Materials (1,2), vorzugsweise gleich der Dicke der Deckfolie (1), gegebenenfalls samt Schutzfolie, ist.

10. Vorrichtung nach Anspruch 9, dadurch gekennzeichnet, daß an den seitlichen Schließflächen (5) der Unterform (3) nach oben ragende Vorsprünge (4) und an den Schließflächen (11) der Oberform (10) korrespondierende Ausnehmungen (12) zur Aufnahme der Vorsprünge (4) ausgebildet sind (Fig. 2).

11. Vorrichtung nach Anspruch 9 oder 10, dadurch gekennzeichnet, daß der Abstand der seitlichen Schließflächen (5) der Unterform (3) vom Boden der Vertiefung (6) der Unterform (3) größer ist als die Höhe der unteren Baugruppe (7,8,9), vorzugsweise größer als die Höhe der Stahlkanten (9) ist.

12. Ski, mit einer unteren Baugruppe, bestehend vorzugsweise aus Laufsohle, Untergurt und gegebenenfalls Stahlkanten, ferner einer oberen Baugruppe, bestehend vorzugsweise aus Obergurt und Kern sowie aus einer Deckfolie aus Kunststoff, welche die über der unteren Baugruppe liegenden Bauteile schalenförmig umhüllt, wobei mit der Innenseite der Deckfolie mindestens eine Verstärkungsschicht verbunden ist, gekennzeichnet durch einen zwischen der Deckfolie (1) bzw. der Verstärkungsschicht (2) und der unteren Baugruppe (7,8,9) injizierten Schaumstoffkern (15), wobei der ausgehärtete Schaumstoff einen Spalt (17) zwischen der seitlichen Unterkante des aus Deckfolie (1) und Verstärkungsschicht (2) bestehenden Schalen-Verbund-Materials, vorzugsweise der seitlichen Unterkante der Deckfolie (1) und der Oberseite der unteren Baugruppe (7,8,9), vorzugsweise der Oberseite der Stahlkante (9), stegbildend füllt.

13. Ski nach Anspruch 12, dadurch gekennzeichnet, daß der Schaumstoffkern (15) aus einem Integral-Hartschaum mit verdichteten Randzonen besteht, wobei auch der im Spalt (17) zwischen der seitlichen Unterkante des Schalen-Verbund-Materials (1,2) und dem seitlichen Randbereich der Oberseite der unteren Baugruppe (7,8,9) vorhandene Schaumstoff verdichtet ist.

## Claims

1. A process for the production of a ski, preferably an alpine ski, having a lower structural group substantially comprising steel edges (9), a sole (7) and a lower web (8), an upper structural group substantially comprising an upper web (2) and a core (15), and a cover foil (1) which integrally encloses the upper structural group of the ski body, using a mould comprising a bottom mould (3) and a top mould (10) in such a way that the cover foil (1) of plastics material which is possibly provided with a decoration and/or an outer protective foil is connected in a flat configuration on one of its sides to at least one reinforcing layer (2) of material which is load-bearing in terms of strength to form a shell composite material (1, 2), whereupon the cover foil (1) with the reinforcing layer (2) directed downwardly is laid on to the bottom mould (3), in the recess (6) of which are fitted the components of the lower structural group of the ski (sole, lower web, steel edges), wherein the side edges of the cover foil (1) project beyond the side edges of the recess (6) of the bottom mould, whereupon moreover the top mould (10) with a mould cavity corresponding to the side and surface contour of the ski body is fitted on to the bottom mould (3) and the projecting edges of the shell composite material (1, 2) are positioned in an edge gap between the top mould (10) and the bottom mould (3) without being clamped therein, whereupon finally foam (15), possibly in the form of foam-forming components, is injected between the reinforcing layer (2) and the lower structural group of the ski, wherein the edge zones of the shell composite material (1, 2) disposed in the edge gap between the top mould (10) and the bottom mould (3) are at least partially pulled out of the edge gap and the shell composite material (1, 2) is applied against the inside wall of the top mould (10).

2. A process according to claim 1 characterised in that connected to the cover foil (1) is a possibly multi-layer reinforcing layer (2) whose width is less than that of the cover foil (1) and that the lateral edges of the shell composite material formed in that way are formed only by the cover foil (1) which is possibly provided with a protective foil, so that only the cover foil (1), possibly together with the protective foil, is positioned in the edge gap between the top mould and the bottom mould, filling that gap, without being clamped therein.

3. A process according to claim 1 or claim 2 characterised in that the reinforcing layer (2) of fibre-reinforced plastics material as a prepreg is connected to the side of the cover foil (1), that is directed downwardly in the ski, and is put on to the bottom mould (3) in that condition, and that the prepreg is also hardened with hardening of the foam material which is injected between the reinforcing layer (2) and the lower structural group of the ski.

4. A process according to one of claims 1 to 3 characterised in that the cover foil (1) which is connected to the reinforcing layer (2) is put in a curved shape on to the open bottom mould (3), the edges of the cover foil (1) being supported at projections (4) on the lateral closing surfaces (5) of the bottom mould (3).

5. A process according to one of claims 1 to 3 characterised in that the cover foil (1) which is connected to the reinforcing layer (2) is placed substantially in planar form on the open bottom mould (3).

6. A process according to one of claims 1 to 5 characterised in that an integral hard foam or components thereof is injected between the cover foil (1) carrying the reinforcing layer (2) and the lower structural group (7, 8, 9) of the ski.

7. A process according to one of claims 1 to 6 characterised in that the components of the lower structural group (7, 8, 9) of the ski are so fitted into the bottom mould (3) that their top side lies in the lateral edge regions with a slight spacing below the lateral closing surfaces (5) of the bottom mould (3).

8. A process according to claim 7 characterised in that the steel edges (9) of the ski are so fitted into the bottom mould (3) that the top side thereof lies at a slight spacing below the lateral closing surfaces (5) of the bottom mould (3).

9. Apparatus for carrying out the process according to one of claims 1 to 8 comprising a mould having a mould cavity with a bottom mould and a top mould which can be fitted on to the bottom mould by way of closing surfaces, characterised in that the lateral closing surfaces (5, 11) of the bottom mould (3) and/or the top mould (10), when the mould is closed, form in that region of the closing surfaces (5, 11) that accommodates the edge zones of the cover foil (1) a gap which is delimited by abutments and the height of which is approximately equal to the thickness of the lateral edges of the shell composite material (1, 2), preferably equal to the thickness of the cover foil (1), possibly together with the protective foil.

10. Apparatus according to claim 9 characterised in that provided at the lateral closing surfaces (5) of the bottom mould (3) are upwardly projecting projections (4) and provided at the closing surfaces (11) of the top mould (10) are corresponding recesses (12) for receiving the projections (4) (Figure 2).

11. Apparatus according to claim 9 or claim 10 characterised in that the spacing of the lateral closing surfaces (5) of the bottom mould (3) from the bottom of the recess (6) of the bottom mould (3) is greater than the height of the lower structural group (7, 8, 9) and is preferably greater than the height of the steel edges (9).

12. A ski having a lower structural group preferably comprising a sole, a lower web and possibly steel edges, an upper structural group preferably comprising an upper web and a core, and a cover foil of plastics material, which encloses shell-like the components which are above the lower structural group, wherein at least one reinforcing layer is connected to the inside of the cover foil, characterised by a foam core (15) which is injected between the cover foil (1) or the reinforcing layer (2) and the lower structural group (7, 8, 9), wherein the hardened foam fills a gap (17) between the lateral lower edge of the shell composite material comprising the cover foil (1) and the reinforcing layer (2), preferably the lateral lower edge of the cover foil (1), and the top side of the lower structural group (7, 8, 9), preferably the top side of the steel edge (9), thereby forming a flange portion.

13. A ski according to claim 12 characterised in that the foam core (15) comprises an integral hard foam with compacted edge zones, wherein the foam in the gap (17) between the lateral lower edge of the shell composite material (1, 2) and the lateral edge region of the top side of the lower-structural group (7, 8, 9) is also compacted.

## Revendications

1. Procédé de fabrication d'un ski, de préférence un ski alpin, avec un groupe de construction inférieur, constitué essentiellement de carres en acier (9), d'une semelle de glissement (7) et d'une membrure inférieure (8), un groupe de construction supérieur constitué essentiellement d'une membrure supérieure (2) et d'un noyau (15) et avec une feuille de couverture (11), qui enveloppe d'une seule pièce le groupe de construction supérieur du corps de ski, avec utilisation d'un moule constitué d'un moule inférieur (3) et d'un moule supérieur (10) de manière -que la feuille de couverture (10) pourvue, le cas échéant, d'un décor et/ou d'une feuille de protection extérieure, feuille de couverture réalisée en matière plastique, lorsqu'elle est dans une configuration plane, soit reliée sur l'un de ses côtés à au moins une couche de renforcement (2) réalisée en un matériau porteur présentant de la résistance, pour donner un matériau composite de coque (1, 2), suite à quoi la feuille de couverture (1) est mise en place, avec la couche de renforcement (2) tournée vers le bas, sur le moule inférieur (3), dans le renfoncement (6) duquel les éléments de construction appartenant au groupe de construction inférieur du ski (semelle de glissement, membrure inférieure, carres en acier) sont insérés, les bords latéraux de la feuille de couverture (1) dépassant des bords latéraux du renfoncement (6) du moule inférieur, suite à quoi en outre le moule supérieur (10) est placé avec un espace creux de moulage correspondant aux contours latéraux et de face supérieure du corps de ski sur la moule inférieur (3); et les bords en dépassement du matériau composite de coque (1, 2) étant positionnés dans un interstice de bordure constitué entre moule supérieur (10) et moule inférieur (3), sans y être enserrés, suite à quoi alors entre la couche de renforcement (2) et le groupe de construction inférieur du ski est injecté une substance alvéolaire (15), le cas échéant se présentant sous la forme de composants formant de la mousse cellulaire, les zones de bordure se trouvant dans l'interstice de bordure constitué entre le moule supérieur (10) et le moule inférieur (3) du matériau composite de coque (1, 2) étant au moins étirées partiellement hors de l'interstice de bordure et le matériau composite de coque (1, 2) s'appliquant sur la paroi intérieure du moule supérieur (10).

2. Procédé selon la revendication 1, caractérisé en ce qu'à la feuille de couverture (1) est reliée une couche de renforcement (2), le cas échéant à plusieurs strates, couche de renforcement dont la largeur est inférieure à celle de la couche de couverture (1), et en ce que les bords latéraux du matériau composite de coque ainsi formé ne sont constitués que par la feuille de couverture (1) pourvue, le cas échéant, d'une feuille de protection, si bien que la feuille de couverture seule, le cas échéant avec la feuille de protection, est positionnée dans l'interstice de bordure constitué entre le moule supérieur et le moule inférieur en remplissant cet interstice, sans être enserrée.

3. Procédé selon la revendication 1 ou la revendication 2, caractérisé en ce que la couche de renforcement (2) qui est réalisée en une matière synthétique renforcée par des fibres, se présentant sous la forme d'un préimprégné, est reliée à la face, tournée vers le dessous, dans le ski, de la feuille de couverture (1) et est appliquée dans cet état sur le moule inférieur (3), et en ce que, avec le durcissement de la substance alvéolaire ayant été injectée entre la couche de renforcement (2) et le groupe de construction inférieur du ski, s'effectue également le durcissement du préimprégné.

4. Procédé selon l'une des revendications 1 à 3, caractérisé en ce que la feuille de couverture (1) reliée à la couche de renforcement (2) est posée sous une forme de voûte sur le moule inférieur (3) ouvert, les bords de la feuille de couverture (1) prenant appui sur des saillies (4) ménagées sur les faces de fermeture (5) latérales du moule inférieur (3).

5. Procédé selon l'une des revendications 1 à 3, caractérisé en ce que la feuille de couverture (1), reliée à la couche de renforcement (2), est placée sensiblement sous forme plane sur le moule inférieur (3) ouvert.

6. Procédé selon l'une des revendication 1 à 5, caractérisé en ce qu'entre la feuille de couverture (1) portant la couche de renforcement (2) et le groupe de construction inférieur (7, 8, 9) du ski est injectée une mousse dure intégrée ou ses composants.

7. Procédé selon l'une des revendications 1 à 6, caractérisé en ce que les éléments de construction du groupe de construction inférieur (7, 8, 9) du ski sont insérés dans le moule inférieur (3) de manière que leur face supérieure se place dans les zones de bordure latérales avec un faible espacement, sous les faces de fermeture (5) latérales du moule inférieur (3).

8. Procédé selon la revendication 7, caractérisé en ce que les arêtes de bordure (9) du ski sont insérées dans le moule inférieur (3), de manière que leur face supérieure se place à faible distance sous les faces de fermeture (5) latérales du moule inférieur (3).

9. Dispositif de mise en oeuvre du procédé selon l'une des revendications 1 à 8, constitué d'un moule présentant un espace creux de moulage, avec un moule inférieur et un moule supérieur pouvant être placé sur le moule inférieur, par l'intermédiaire de surfaces de fermeture, caractérisé en ce que les surfaces de fermeture (5, 11) latérales du moule inférieur (3) et/ou du moule supérieur (10), lorsque le moule est fermé, constituent, dans la zone des surfaces de fermeture (5, 11) recevant les zones de bordure de la feuille de couverture (1), un interstice, délimité par des butées et dont la hauteur est à peu prés égale à l'épaisseur des bords latéraux du matériau composite de coque (1, 2), de préférence égale à l'épaisseur de la feuille de couverture (1), le cas échéant avec la feuille de protection.

10. Dispositif selon la revendication 9, caractérisé en ce que, sur les surfaces de fermeture (5) latérales du moule inférieur (3), sont réalisées des saillies (4) se projetant vers le haut et, sur les surfaces de fermeture (11) du moule supérieur (10), des évidements (12) correspondants destinés à recevoir les saillies (4) (figure 2).

11. Dispositif selon la revendication 9 ou 10, caractérisé en ce que l'espacement, entre les surfaces de fermeture (5) latérales du moule inférieur (3) et le fond du renfoncement (6) du moule inférieur (3) est plus grand que la hauteur du groupe de construction inférieur (7, 8, 9), de préférence plus grand que la hauteur des carres en acier (9).

12. Ski, avec un groupe de construction inférieur, constitué de préférence d'une semelle de glissement, d'une membrure inférieure et, le cas échéant, de carres en acier et en outre d'un groupe de construction supérieur constitué de préférence d'une membrure supérieure et d'un noyau ainsi que d'une feuille de couverture en matière plastique qui enveloppe, en forme de coque, les éléments de construction placés sur le groupe de construction inférieur, au moins une couche de renforcement étant reliée à la face intérieure de la feuille de couverture, caractérisé par un noyau en matière alvéolaire (15), ayant été injecté entre la feuille de couverture (1) ou la couche de renforcement (2), et le groupe de construction inférieur (7, 8, 9), la substance alvéolaire durcie remplissant un interstice (17) constitué entre l'arête inférieure latérale du matériau composite de coque constitué de la feuille de couverture (1), et de la couche de renforcement (2), de préférence l'arête inférieure latérale de la feuille de couverture (1) et la face supérieure du groupe de construction inférieur (7, 8, 9), de préférence la face supérieure de la carre en acier (9) en formant une liaison.

13. Ski selon la revendication 12, caractérisé en ce que le noyau en matière alvéolaire (15) est constitué d'une mousse dure intégrée comportant des zones de bordure compactées, la substance alvéolaire se trouvant dans l'interstice existant entre l'arête inférieure latérale du matériau composite de coque (1, 2) et la zone de bordure latérale de la face supérieure du groupe de construction inférieur (7, 8, 9) étant également compactée.
